# EUROPÄISCHE PATENTSCHRIFT

(11) **EP 4 139 998 B1**
(45) Veröffentlichungstag und Bekanntmachung des Hinweises auf die Patenterteilung: **09.04.2025**
(21) Anmeldenummer: 21720433.8
(22) Anmeldetag: 19.04.2021
(51) Int. Cl.: H01R 13/52, H01R 107/00

(54) **STECKVERBINDERSYSTEM**
PLUG-IN CONNECTOR SYSTEM
SYSTÈME DE CONNECTEUR ENFICHABLE

(30) Priorität: 20.04.2020 DE 102020110640
(43) Veröffentlichungstag der Anmeldung: 01.03.2023
(73) Patentinhaber: Amphenol Tuchel Industrial GmbH, 74080 Heilbronn (DE)
(72) Erfinder: GÖRL, Ann-Kathrin, 74251 Lehrensteinsfeld (DE)
(74) Vertreter: Staeger & Sperling Partnerschaftsgesellschaft mbB
(86) Internationale Anmeldenummer: PCT/EP2021/060091
(87) Internationale Veröffentlichungsnummer: WO 2021/213980

(56) Entgegenhaltungen:
- US-A1- 2001 018 283
- US-A1- 2005 191 899
- US-A1- 2008 160 813
- US-A1- 2018 123 284
- US-B2- 6 982 379

## Beschreibung

Die Erfindung betrifft ein Steckverbindersystem, Steckverbinder zur lösbaren Kontaktierung elektrischer Leiter für die Realisierung einer elektrisch leitenden Verbindung, aufweisend einen Steckverbinderstecker mit wenigstens einem Steckkontaktpin, Stiftkontakt und einen Steckverbindergegenstecker mit wenigstens einer Steckkontaktbuchse, Steckkontaktbohrung, wobei Steckverbinderstecker und Steckverbindergegenstecker sowie der wenigstens eine Steckkontaktpin, Stiftkontakt und Steckkontaktbuchse, Steckkontaktbohrung derart korrespondierend miteinander sind, dass diese durch lösbares Ineinanderstecken eine elektrisch leitende Verbindung herstellen.

Zur Kontaktierung oder Herstellung lösbarer elektrisch leitender Verbindungen werden Steckverbinder in unterschiedlichsten Ausbildungen und Varianten eingesetzt. Steckverbindungslösungen sind in einer Vielzahl verschiedener Konstruktionen verfügbar, beispielsweise hinsichtlich der Polzahl, elektrischer Leistungen und der Konditionierung unterschiedlichster äußerer Einwirkungen wie Feuchte, Temperatur, korrosive Medien oder mechanischer Belastungen.

Aus den Dokumenten US 2005/0191899 A1, US 2008/0160813 A1 und US 2001/0018283 A1 sind Konzepte bekannt, um Stecker und Gegenstecker gegenüber Flüssigkeitseintritt abzudichten.

Je nach Umgebungsbedingungen und den sich daraus ergebenden Einwirkungen muss sichergestellt sein, dass die Kontaktierungsaufgabe dauerhaft, zuverlässig und störungsfrei realisiert wird. Um dieses Ziel zu erreichen sind Schutzarten definiert worden, welche durch IP-Codes (IP = International Protection) ausgedrückt werden und denen Prüfungsverfahren mit verschiedenen Umgebungsbedingungen hinterlegt sind.

Steckverbinder zur Realisierung verschiedener Schutzarten bzw. IP-Codes, IP-Klassen sind in vielen Fällen von Gehäusen umschlossen, eingehaust, teil- oder vollständig abgedichtet oder auch abgeschirmt.

Werden Gehäuse oder entsprechend ausgebildete Steckverbinder zur Erfüllung insbesondere höherer IP-Klassen, beispielsweise IP65 oder IP68 eingesetzt, ergeben sich erhöhte Anforderungen hinsichtlich der Dichtheitseigenschaften. Steckverbinder innerhalb des Einsatzgebietes von Geräten, Betriebsmitteln, Leuchten, Installationsmaterial usw., beispielsweise mit Schutzart IPX7 müssen zumindest temporär, phasenweise Schutz gegen eindringendes Wasser bei Untertauchen bieten, d. h. gegen zeitweiliges Untertauchen.

Die DE 10 2017 000 466 A1 zeigt einen abgedichteten Steckverbinder mit Push-Pull Verriegelungssystem. Der vorgestellte Steckverbinder zur Verbindung mit einer komplementären Steckdose in einem Betriebszustand zur Herstellung einer Datenverbindung umfasst ein Verbindergehäuse mit einer Verbindungseinrichtung, welche ausgebildet ist, mit der komplementären Steckdose zumindest teilweise in Eingriff zu gelangen und damit verbunden zu werden sowie ein umlaufendes Dichtelement, wobei das umlaufende Dichtelement an der Verbindungseinrichtung angeordnet ist; und ein umlaufendes Presselement, das ausgelegt ist, das umlaufende Dichtelement an dem Verbindergehäuse zu fixieren, wobei das umlaufende Dichtelement ausgelegt ist, in dem Betriebszustand eine Dichtung gegenüber dem Verbindergehäuse und/oder eine Dichtung gegenüber der komplementären Steckdose herzustellen. Das umlaufende Presselement ist ausgebildet, das umlaufende Dichtmittel an dem Verbindergehäuse, und insbesondere an der Verbindungseinrichtung durch ein Klemmen des Dichtelements zu fixieren. Klemmen in diesem Sinne bedeutet ein Einschließen zumindest eines Teils des Dichtelements zwischen dem Presselement und dem Verbindergehäuse, wobei das Dichtmittel durch das Einschließen in mindestens einer Richtung komprimiert wird. Hierdurch wird ein Abfallen des Dichtelements von dem Verbindergehäuse vorteilhaft vermieden.

Um mit Steckverbindungselementen den Schutzgrad IP67 (vollständiger Schutz gegen Staubeintritt und Eintauchen) der entsprechenden Normvorschriften (Norm IEC 60529) zu erfüllen, stellt die DE 60 2004 010 507 T2 elektrische Verbindungselemente vor, welche durch Einstecken zusammenzuwirken, primär bestehen aus einem zylindrischen Gehäuse, das innen einen Schacht zur Aufnahme von elektrischen Kontaktteilen bildet und außen um den Rand des Schachts herum einen Kragen aufweist, der in Abstand zum Schacht radial vom Gehäuse aus verläuft, eine ringförmige flache Dichtung aus verformbarem elastischem Material, die am Gehäuse angesetzt ist, indem sie gegen die der Öffnung des Schachts nächstgelegene Schulterfläche des Kragens gedrückt wird, und dazu bestimmt ist, zwischen dem elektrischen Verbindungselement und dem komplementären Verbindungselement angeordnet zu sein, wenn beide Elemente miteinander verbunden sind, und Drehklemmmittel, die dazu bestimmt sind, mit komplementären Klemmmitteln, die auf dem komplementären elektrischen Verbindungselement vorgesehen sind, zusammenzuwirken, um durch Druck auf die Dichtung einzuwirken, wenn die beiden elektrischen Verbindungselemente miteinander verbunden sind, wobei die Dichtung aus einem Material mit geringer Verformungsfestigkeit gebildet ist und wenigstens so weit reicht, dass sie im Wesentlichen mit dem Rand des Kragens bündig ist.

In der DE 60 2004 010 507 T2 sind weitere Empfehlungen und Hinweise zu dem Dichtungsmaterial, dessen Härte und Druckfestigkeit sowie weiterer Eigenschaften erläutert.

Die DE 44 30 775 A1 offenbart einen wasserdichten Verbinder mit wenigstens einem Anschlusspassstück, welches einen verbindenden bzw. Verbindungsabschnitt und einen Drahtverbindungsabschnitt beinhaltet. Ein dichtendes bzw. Dichtglied ist auf dem Anschlusspassstück festlegbar, wobei das Dichtglied mit einem Montageloch ausgebildet ist, welches ein Durchgangsloch ist, um es dem Verbindungsabschnitt zu ermöglichen, eingebracht zu werden. Der Verbinder umfasst weiterhin ein Verbindergehäuse mit einem Hohlraum für wenigstens ein Aufnehmen des Anschlusspassstückes, wobei das Dichtglied in engem Kontakt mit der inneren Wandoberfläche des Hohlraums gehalten ist.

Eine auf der DE 44 30 775 A1 basierende andere technische Variante zur Realisierung wasserdichter Steckverbindungen wird in der DE 60 2005 005 100 T2 vorgestellt, bei der die Steckkontaktpins mit abdichtenden Gliedern versehen sind. Es wird ein abdichtendes Glied eingebracht, das zwischen einem miteinander verriegelnden Abschnitt, welcher mit einem rückstellfähig deformierbaren verriegelnden Abschnitt in Eingriff bringbar ist, welcher in oder an einem Hohlraumvorderabschnitt ausgebildet ist, und dem Drahtverbindungsabschnitt montiert bzw. angeordnet ist. Das abdichtende Glied bzw. Dichtglied vor dem Drahtverbindungsabschnitt oder auf der Seite gegenüberliegend der Drahtverbindungsseite, wie dies von der Drahtseite gesehen wird, zur Verfügung gestellt ist, kann, selbst wenn Wasser durch das Innere des Drahtes eintritt, jede weitere Vorwärtsbewegung des Wassers, d. h. ein Ankommen des Wassers auf zusammenpassenden bzw. abgestimmten Abschnitten der zusammenpassenden Anschlusspassstücke vermeiden.

Die DE 196 46 293 C1 schlägt einen abgedichteten Steckverbinder vor, der einen blockförmigen Kontaktträger mit einer zentralen Öffnung und Kontaktkammern aufweist. Um bei diesem bekannten Steckverbinder die Kapillarwirkung von Feuchtigkeit auf Grund der Umgebungsbedingungen auszuschalten und der damit weder Feuchtigkeit noch Verunreinigungen an die zu schützenden Kontaktpartner und ggf. elektronische Schaltungen sowie Anschlussleiterenden gelangen lässt, wird vorgeschlagen, dass der gesamte Kontaktträger nicht nur an seinen seitlichen Außenflächen, sondern auch zumindest teilweise über die Stirnfläche des Kontaktträgers hinweg mit dem Außenmantel versehen wird, wobei dadurch der sich über die Stirnseite des Kontaktträgers erstreckende Werkstoffbereich des Außenmantels zumindest abschnittsweise mit Fußbereichen eines Dichtkragens zugfest miteinander verbunden wird. Dadurch wird zwar schon in gewisser Weise verhindert, dass der aus einem relativ weich eingestellten Kunststoffmaterial bestehende Außenmantel von der Außenfläche oder der Stirnfläche des Kontaktträgers abheben kann.

Neben den vielfach im Stand der Technik verfügbaren Abdichtungslösungen für Steckverbinder und lösbaren Kontaktierungen wurden technische Konzepte entwickelt, um eingedrungenes Wasser zu entfernen. Zu diesem Zweck ist es bekannt, Drainagen anzubringen, die in die Kontaktkammern oder den Steckkragen der Steckverbinder eingedrungenes Wasser über einen entsprechenden Drainagepfad wieder aus dem Steckverbinderbereich ableiten. Solche Drainageöffnungen in den Kontaktkammern und innerhalb des Steckkragens haben außerdem den Vorteil, dass beim Zusammenstecken und beim Lösen der Steckverbindung ein Luftaustausch stattfinden kann, so dass die Steckkräfte so gering wie möglich bleiben. Beispiele für derartige Drainageanordnungen sind in der US 8,257,101 B2 und in der EP 2 525 443 A1 beschrieben.

Problematisch bei solchen Wasserableitkanälen hinaus aus dem Steckverbinder kann sein, dass diese Drainagen Ursache für unerwünschte Kriechströme sind. Die DE 10 2013 213 336 A1 schlägt zur Verbesserung der Kriechstromfestigkeit vor, dass jede der Kontaktkammern mit einem eigenen Drainagekanal verbunden wird, der einstückig und von den anderen Drainagekanälen getrennt in dem Gehäuse ausgeformt ist. Auf diese Weise kann erreicht werden, dass sich die drainierten Flüssigkeiten aus den verschiedenen Kontaktkammern nicht mehr zu einer geschlossenen elektrischen Verbindung im Sinne eines Kriechstrompfades berühren können. Die vorgestellte Konstruktion umfasst mindestens zwei Kontaktkammern, welche die Leistungskontaktelemente beinhalten, die innerhalb eines rohrförmigen Stecksockels angeordnet sind. Da dieser Stecksockel meist so angeordnet wird, dass er schräg nach hinten orientiert ist, kann sich Flüssigkeit darin sammeln und es muss eine eigene Drainageöffnung für diesen Bereich, der nachfolgend auch als Steckgesicht bezeichnet wird, vorgesehen werden. Die Drainageöffnung wird mit genau einem der Drainagekanäle verbunden, so dass keine Verbindung zu den übrigen Kontakten entstehen kann. Vorzugsweise ist dies der Drainagekanal, der die Kontaktkammer eines mit Masse verbundenen Kontaktelements entwässert.

Im Stand der Technik sind primär zwei verschiedene Zielrichtungen für abgedichtete Steckverbindungen vorzufinden:
- Mit Abdichtungslösungen für verschiedene Anforderungen, Umweltbedingungen oder IP-Schutzklassen, oder
- mit Mitteln zur Abführung von eingedrungenem Wasser.

Lösungen hinsichtlich einer Wasserbenetzung, Befeuchtung, Feuchteeinwirkung von Steckverbindern vor deren Montage, Zusammenstecken sind nicht verfügbar. Situationen dieser Art sind besonders häufig anzutreffen bei der Anwendung lösbarer Steckverbindungen im Offshorebereich, wie beispielsweise Booten, Schiffen, allgemein Wasserfahrzeuge oder Wassersportgeräte, wie beispielsweise Surfbrettern mit elektrischen Einrichtungen, Antrieben oder Jet-Skis. Werden die bekannten Steckverbindungen mit feuchten, nassen bzw. flüssigkeitsbenetzten Steckverbindersteckern montiert, zusammengesteckt sind mehrere Probleme möglich:
- Kriechströme infolge von sich durch die Feuchte im Gehäuseinnenraum bildenden Kriechstrecken,
- Korrosion der elektrischen Leiter,
- Kurzschluss,
- Funken- oder Lichtbogenbildung und nicht zuletzt die sich daraus ergebenden
- Gefährdungen für Personen , Bedien- und Benutzungspersonal.

Es ist Aufgabe der Erfindung die bestehenden Konstruktionen der verfügbaren Steckverbindungslösungen weiterzuentwickeln und derart zu verbessern, dass deren Zusammenstecken, Kontaktieren, Montieren auch nach vorheriger Wasser-, Feuchteeinwirkung auf die Steckverbinderstecker möglich ist sowie die im Stand der Technik auftretenden Nachteile wenigstens teilweise reduziert werden. Insbesondere ist vorgesehen, die erfindungsgemäßen Steckverbinder für dem Einsatz im Offshorebereich zu konditionieren.

Erfindungsgemäß wird vorgeschlagen, eine Wasserabführung im ungesteckten Zustand bzw. eine Wasserverdrängung beim Steckvorgang in die Steckverbindung zu integrieren. Das bedeutet, dass die bestehenden Steckverbinderlösungen, d. h. die nicht, teilweise oder vollständig abgedichteten Steckverbindungen Funktion erweitert werden mit einer konstruktiven Lösung, die es ermöglicht, auch nasse, befeuchtete Steckverbinderstecker zu stecken, montieren, in Kontaktierungslage zu bringen. Vorzugsweise werden Steckverbindungen um diese Funktion erweitert, die im gesteckten Zustand nach IPX7 abgedichtet sind.

Die Erfindung schlägt vor, den oder die Stiftkontakte, Steckkontaktpins jeweils mit einem Kegel zu umgeben, der dafür sorgt, dass das vorhandene oder eingedrungene Wasser Richtung Steckerboden abgeführt oder wegtransportiert wird. Das bedeutet, dass jeder der Stiftkontakte innerhalb des Steckkontaktgehäuses durch eine domförmige Erhebung mit äußerer Kegelkontur aufgenommen ist. Die Kegelkontur ist in Richtung der Steckkontaktspitze verjüngend ausgebildet.

Der Steckerboden ist zumindest in einer Richtung normal zur Steckrichtung von der Steckermitte aus abfallend gestaltet, sodass das Wasser aus dem Steckerinnenraum weggeführt wird.

Die Anordnung des oder der Stiftkontakte, Steckkontaktpins innerhalb des Steckverbindersteckergehäuses ist vorzugsweise im Mittenbereich einer radialen Schnittebene und wird eingefasst von einer in axialer Richtung offenen, prismatischen oder zylindrischen Steckerwandung, welche sich vom Steckerboden aus radial erstreckt und im Bodenbereich wenigstens eine Ablaufbohrung aufweist. Durch die wenigstens eine Ablaufbohrung in der Steckerwandung ist das durch den oder die domförmigen Erhebungen mit Kegelkontur aus dem Steckkontaktbereich wegtransportierte Wasser, Feuchtigkeit, Flüssigkeit ableitbar, hinausleitbar aus dem Steckkontaktsteckerinnenbereich.

Der Steckverbindergegenstecker mit einer oder mehreren Steckkontaktbuchsen, Steckkontaktbohrungen zur Kontaktherstellung mit den Steckkontaktpins, Stiftkontakten des Steckkontaktsteckers weist stirnseitig und eingangsseitig der Steckkontaktbuchse, Steckkontaktbohrung wenigstens eine vorzugsweise angespritzte Dichtung aus einem Kunststoffwerkstoff auf, welche
a. Das Abstreifen von Feuchte, Wasser, Flüssigkeit von dem jeweiligen Stiftkontakt, Steckkontaktpin beim Steckvorgang, Montagevorgang bewirkt und
b. im gesteckten Zustand unabhängig von der Wasser-, Feuchte-, Flüssigkeitsabführung die radiale Abdichtung der Steckkontaktpartner jeweils einzeln realisiert.

Dabei wird die Abdichtung durch das Zusammenwirken der Dichtung an und mit der domförmigen Erhebung an seiner äußeren Kegelkontur bewerkstelligt. Das bedeutet, dass die Abdichtung der jeweiligen Steckkontaktpartner innerhalb des Steckverbindergehäuses erfolgt und nicht die Abdichtung des gesamten Steckverbindergehäuses nach außen. Auf diese Weise kann die zu erreichende Schutzart beispielsweise IPX7 betragen.

Funktional sorgt die konstruktive geometrische Gestaltung der zuvor beschriebenen domförmigen Erhebung mit Kegelkontur in Verbindung mit dem nach außen abfallenden Steckerboden des Steckverbindersteckers mit Steckkontaktpins, Stiftkontakten weiterhin dafür, dass während und nach dem Steckvorgang von Steckverbinderstecker mit dem Steckverbindergegenstecker das durch die Dichtung von dem Steckkontaktpin, Stiftkontakt abgestreifte Wasser, Feuchtigkeit, Flüssigkeit aus dem Steckkontaktsteckerinnenbereich wegtransportiert abgeleitet, hinausgeleitet wird. Die wenigstens eine Ablaufbohrung, eingebracht in die in axialer Richtung offene, prismatische oder zylindrische Steckerwandung, welche sich vom Steckerboden aus radial erstreckt, wird das Wasser, Feuchtigkeit, Flüssigkeit aus dem Steckkontaktsteckerinnenbereich hinausgeleitet.

Die Erfindung wird im Folgenden anhand eines exemplarischen Ausführungsbeispiels in Verbindung mit den Figuren näher erläutert. Dabei zeigen:
- Fig. 1: die Seitenansicht sowie die Schnitt-Vorderansicht des Steckverbinders, Steckverbindersystems mit einem Steckverbinderstecker und einem Steckverbindergegenstecker;
- Fig. 2: die Vorderansicht sowie die Schnitt-Seitenansicht des Steckverbindersteckers;
- Fig. 3: die vergrößerte Detail-Schnitt-Seitenansicht des Steckverbindersteckers.

Figur 1 zeigt links die Seitenansicht sowie rechts die Schnitt-Vorderansicht des Steckverbindersystems, Steckverbinders 1 mit einem Steckverbinderstecker 10 und einem Steckverbindergegenstecker 20. Der grundsätzliche Aufbau dieses exemplarischen Ausführungsbeispiels des Steckverbindersystems, Steckverbinders 1 ist hier realisiert durch den mittleren Bereich mit der Kontaktierungsvorrichtung und den äußeren Bereichen mit Arretierungsfunktion, Festlegungsmitteln und Einfädelhilfen. Der mittlere Bereich mit der Kontaktierungseinheit, gebildet durch das Steckverbindersystem, Steckverbinder 1, weist einen Steckverbinderstecker 10 mit wenigstens einem Steckkontaktpin, Stiftkontakt 11 auf, welche im Mittenbereich des Steckverbindergehäuses in bzw. durch domförmige Erhebungen mit äußerer Kegelkontur 12 aufgenommen und gehaltert sind.

Der Steckverbindergegenstecker 20 des Steckverbindersystems, Steckverbinder 1 weist wenigstens eine Steckkontaktbuchse, Steckkontaktbohrung 21 auf, welche derart korrespondierend zu dem wenigstens einen Steckkontaktpin, Stiftkontakt 11 des Steckverbindersteckers 10 angeordnet ist, dass eine elektrisch leitende, vorzugsweise lösbare Steckverbindung eingegangen und hergestellt werden kann. In Montage- bzw. Steckrichtung der Steckverbindungspartner 10, 20 zueinander ist vor der Öffnung der wenigstens einen Steckkontaktbuchse, Steckkontaktbohrung 21 eine Dichtung 22 vorgesehen.

Diese stirnseitig und eingangsseitig der Steckkontaktbuchse, Steckkontaktbohrung 21 vorzugsweise angespritzte Dichtung 22 realisiert funktional das Abstreifen von Feuchte, Wasser, Flüssigkeit von dem jeweiligen Steckkontaktpin, Stiftkontakt 11 beim Steckvorgang, Montagevorgang und dichtet im gesteckten Zustand unabhängig von der Wasser-, Feuchte-, Flüssigkeitsabführung radial die Steckkontaktpaarung bestehend aus Steckkontaktbuchse, Steckkontaktbohrung 21 und Steckkontaktpin, Stiftkontakt 11 ab.

Sowohl der Steckverbinderstecker 10 als auch der Steckverbindergegenstecker 20 können optional Gehäusedichtungen 16, 23 aufweisen, welche im Außenbereich des jeweiligen Gehäuses angeordnet sind und ein eine Abdichtung zu oder gegenüber angrenzenden Einbaubauteilen ermöglichen. Das gezeigte exemplarische Ausführungsbeispiel zeigt beispielhaft jeweils eine in eine Nut eingelegte Rundschnurdichtung mit rundem Profil.

Figur 2 umfasst die Vorderansicht (links) sowie die Schnitt-Seitenansicht (rechts) des Steckverbindersteckers 10 mit wenigstens einem Steckkontaktpin, Stiftkontakt 11 auf, welche im Mittenbereich des Steckverbindergehäuses in bzw. durch domförmige Erhebungen mit äußerer Kegelkontur 12 aufgenommen und gehaltert sind und umfasst, eingefasst werden von einer in axialer Richtung offenen, prismatischen oder zylindrischen Steckerwandung 13, welche sich vom Steckverbinderboden 15 aus axial erstreckt und im Bodenbereich wenigstens eine vorzugsweise radiale Ablaufbohrung 14 aufweist. Die wenigstens eine Bohrung, Ablaufbohrung 14 ist derart an der in axialer Richtung offenen, prismatischen oder zylindrischen Steckerwandung 13 angrenzend an den zumindest in einer Richtung normal zur Steckrichtung von der Steckermitte aus abfallend gestalteten Steckverbinderboden 15 vorgesehen, dass das Wasser, Feuchte, Flüssigkeit aus dem Steckerinnenraum weggeführt wird.

Die Figur 3 illustriert die vergrößerte Detail-Schnitt-Seitenansicht des Steckverbindersteckers 10 mit wenigstens einem Steckkontaktpin, Stiftkontakt 11, welche im Mittenbereich des Steckverbindergehäuses in bzw. durch domförmige Erhebungen 12 mit äußerer Kegelkontur 12 aufgenommen und gehaltert sind und umfasst, eingefasst werden von einer in axialer Richtung offenen, prismatischen oder zylindrischen Steckerwandung 13, welche sich vom Steckverbinderboden 15 aus radial erstreckt und im Bodenbereich wenigstens eine vorzugsweise radiale Ablaufbohrung 14 aufweist.

Der Steckverbinderboden 15 ist zumindest in einer Richtung normal, d. h. in radialer Richtung zur Steckrichtung von der Steckermitte aus, abfallend gestaltet. Entsprechend der dadurch erzeugten schiefen Ebene sind die domförmigen Erhebungen 12 mittig in dem Steckverbinderstecker 10 in dieser Ansicht höher als die angrenzend benachbarten weiteren domförmigen Erhebungen 12, d. h. die mittigen domförmiger Erhebungen 12 überragen die angrenzenden domförmigen Erhebungen 12.

### Bezugszeichen

- 1: Steckverbindersystem, Steckverbinder

- 10: Steckverbinderstecker
- 11: Steckkontaktpin, Stiftkontakt
- 12: domförmige Erhebung, Kegelkontur
- 13: Steckerwandung
- 14: Bohrung, Ablaufbohrung
- 15: Steckverbinderboden
- 16: Gehäusedichtung

- 20: Steckverbindergegenstecker
- 21: Steckkontaktbuchse, Steckkontaktbohrung
- 22: Dichtung
- 23: Gehäusedichtung

## Patentansprüche

1. Steckverbindersystem (1) zur lösbaren Kontaktierung elektrischer Leiter für die Realisierung einer elektrisch leitenden Verbindung, aufweisend einen Steckverbinderstecker (10) mit wenigstens einem Steckkontaktpin, Stiftkontakt (11) und einen Steckverbindergegenstecker (20) mit wenigstens einer Steckkontaktbuchse, Steckkontaktbohrung (21), wobei Steckverbinderstecker (10) und Steckverbindergegenstecker (20) sowie der wenigstens eine Steckkontaktpin, Stiftkontakt (11) und Steckkontaktbuchse, Steckkontaktbohrung (21) derart korrespondierend miteinander sind, dass diese durch lösbares Ineinanderstecken eine elektrisch leitende Verbindung herstellen, wobei der wenigstens eine Steckkontaktpin, Stiftkontakt (11) in dem Steckverbinderstecker (10) in einer domförmigen Erhebungen (12) mit äußerer Kegelkontur aufgenommen und gehaltert ist und die domförmige Erhebung (12) mit äußerer Kegelkontur mit wenigstens einer Dichtung (22) des Steckverbindergegensteckers (20) die Abdichtung des wenigstens einen Steckkontaktpins, Stiftkontaktes (11) und der Steckkontaktbuchse, Steckkontaktbohrung (21) im gesteckten Zustand realisiert, wobei der Steckverbinderstecker (10) einen Steckverbinderboden (15) aufweist und durch eine Steckerwandung (13), welche sich vom Steckverbinderboden (15) aus axial erstreckt, ergänzt ist,
**dadurch gekennzeichnet, dass**
der Steckverbinderboden (15) sich in radial zur Steckrichtung des Steckverbindersystems (1) in zumindest einer Richtung abfallend erstreckt, sodass Wasser, Feuchte, Flüssigkeit aus dem Steckerinnenraum weggeführt wird, und wobei die Steckerwandung (13) angrenzend zum Steckverbinderboden (15) wenigstens eine Ablaufbohrung (14) aufweist.

2. Steckverbindersystem (1) zur lösbaren Kontaktierung elektrischer Leiter für die Realisierung einer elektrisch leitenden Verbindung gemäß Anspruch 1, **dadurch gekennzeichnet, dass** die Dichtung (22) die Abdichtung des wenigstens einen Steckkontaktpins, Stiftkontaktes (11) und der Steckkontaktbuchse, Steckkontaktbohrung (21) im gesteckten Zustand in radialer Richtung im Zusammenwirken mit einer Kegelkontur an der Außenseite der wenigstens einen domförmigen Erhebung (12) realisiert.

3. Steckverbindersystem (1) zur lösbaren Kontaktierung elektrischer Leiter für die Realisierung einer elektrisch leitenden Verbindung gemäß Anspruch 1, **dadurch gekennzeichnet, dass** die Dichtung (22) das Abstreifen von Feuchte, Wasser, Flüssigkeit von dem jeweiligen Steckkontaktpin, Stiftkontakt (11) beim Steckvorgang, Montagevorgang des Steckverbindersystems (1) durch Ineinanderstecken bewirkt.

4. Steckverbindersystem (1) zur lösbaren Kontaktierung elektrischer Leiter für die Realisierung einer elektrisch leitenden Verbindung gemäß Anspruch 1, **dadurch gekennzeichnet, dass** die Dichtung (22) eine an den Steckverbindergegenstecker (20) angespritzte Dichtung aus einem Kunststoffwerkstoff ist.

5. Steckverbindersystem (1) zur lösbaren Kontaktierung elektrischer Leiter für die Realisierung einer elektrisch leitenden Verbindung gemäß Anspruch 1, **dadurch gekennzeichnet, dass** bei einer Mehrzahl domförmiger Erhebungen (12) die mittleren domförmigen Erhebungen (12) die angrenzend benachbarten domförmigen Erhebungen (12) infolge der durch die abfallende Erstreckung des Steckverbinderbodens (15) sich ergebende schiefe Ebene überragt.

6. Steckverbindersystem (1) zur lösbaren Kontaktierung elektrischer Leiter für die Realisierung einer elektrisch leitenden Verbindung gemäß Anspruch 1, **dadurch gekennzeichnet, dass** die Steckerwandung (13) eine sich in axialer Richtung offene, prismatische oder zylindrische Geometrie aufweist.

7. Steckverbindersystem (1) zur lösbaren Kontaktierung elektrischer Leiter für die Realisierung einer elektrisch leitenden Verbindung gemäß Anspruch 1, **dadurch gekennzeichnet, dass** die wenigstens eine Bohrung, Ablaufbohrung (14) endseitig der abfallenden Erstreckung des Steckverbinderbodens (15) angeordnet ist.

8. Steckverbindersystem (1) zur lösbaren Kontaktierung elektrischer Leiter für die Realisierung einer elektrisch leitenden Verbindung gemäß Anspruch 1, **dadurch gekennzeichnet, dass** Gehäusedichtungen (16, 23) zur Abdichtung gegenüber angrenzenden Einbaubauteilen vorgesehen sind, sodass eine Schutzart wenigstens IPX7 erreicht ist.

9. Steckverbindersystem (1) zur lösbaren Kontaktierung elektrischer Leiter für die Realisierung einer elektrisch leitenden Verbindung gemäß Anspruch 8, **dadurch gekennzeichnet, dass** die Gehäusedichtungen (16, 23) als Rundschnurdichtungen ausgebildet und in Dichtungsnuten eingelegt sind.

## Claims

1. Plug-in connector system (1) for releasably contacting electrical conductors for producing an electrically conductive connection, comprising a plug-in connector plug (10) having at least one plug-in contact pin, pin contact (11), and a mating plug-in connector plug (20) having at least one plug-in contact socket, plug-in contact hole (21), wherein the plug-in connector plug (10) and the mating plug-in connector plug (20) and also the at least one plug-in contact pin, pin contact (11), and the plug-in contact socket, plug-in contact hole (21), are arranged in a manner corresponding to each other in such a way that they establish an electrically conductive connection by being releasably plugged one into the other, wherein the at least one plug-in contact pin, pin contact (11), in the plug-in connector plug (10) is received and retained in a dome-shaped raised portion (12) with an outer conical contour and the dome-shaped raised portion (12) with an outer conical contour, with at least one seal (22) of the mating plug-in connector plug (20), seals off the at least one plug-in contact pin, pin contact (11), and the plug-in contact socket, plug-in contact hole (21), in the plugged-together state, wherein the plug-in connector plug (10) has a plug-in connector base (15) and is supplemented by a plug wall (13), which axially extends out of the plug-in connector base (15), **characterized in that** the plug-in connector base (15) extends in a sloping manner in at least one direction radially to the insertion direction of the plug-in connector system (1), so that water, moisture, liquid is guided away from the plug interior, and wherein the plug wall (13) adjoining the plug-in connector base (15) has at least one drain hole (14).

2. Plug-in connector system (1) for releasably contacting electrical conductors for producing an electrically conductive connection according to Claim 1, **characterized in that** the seal (22) seals off the at least one plug-in contact pin, pin contact (11), and the plug-in contact socket, plug-in contact hole (21), in the plugged-together state in the radial direction in interaction with a conical contour on the outside of the at least one dome-shaped raised portion (12).

3. Plug-in connector system (1) for releasably contacting electrical conductors for producing an electrically conductive connection according to Claim 1, **characterized in that** the seal (22) causes moisture, water, liquid to be wiped off from the respective plug-in contact pin, pin contact (11), during the plug-in process, assembly process of the plug-in connector system (1) by plugging one into another.

4. Plug-in connector system (1) for releasably contacting electrical conductors for producing an electrically conductive connection according to Claim 1, **characterized in that** the seal (22) is a seal composed of a plastic material and injection-moulded onto the mating plug-in connector plug (20).

5. Plug-in connector system (1) for releasably contacting electrical conductors for producing an electrically conductive connection according to Claim 1, **characterized in that**, in the case of a plurality of dome-shaped raised portions (12), the central dome-shaped raised portions (12) project beyond the adjoining adjacent dome-shaped raised portions (12) due to the oblique plane resulting from the sloping extent of the plug-in connector base (15).

6. Plug-in connector system (1) for releasably contacting electrical conductors for producing an electrically conductive connection according to Claim 1, **characterized in that** the plug wall (13) has a prismatic or cylindrical geometry that is open in the axial direction.

7. Plug-in connector system (1) for releasably contacting electrical conductors for producing an electrically conductive connection according to Claim 1, **characterized in that** the at least one hole, drain hole (14), is arranged at the end of the sloping extent of the plug-in connector base (15).

8. Plug-in connector system (1) for releasably contacting electrical conductors for producing an electrically conductive connection according to Claim 1, **characterized in that** housing seals (16, 23) are provided for sealing off against adjoining assembly components, so that a protection class of at least IPX7 is achieved.

9. Plug-in connector system (1) for releasably contacting electrical conductors for producing an electrically conductive connection according to Claim 8, **characterized in that** the housing seals (16, 23) are formed as round cord seals and inserted into seal grooves.

## Revendications

1. Système de connecteur à enfichage (1) destiné à la mise en contact amovible de conducteurs électriques pour la réalisation d'une connexion électriquement conductrice, possédant une fiche de connecteur à enfichage (10) pourvue d'au moins une broche de contact à enfichage, contact à broche (11) et une contre-fiche de connecteur à enfichage (20) pourvue d'au moins une douille de contact à enfichage, trou de contact à enfichage (21), la fiche de connecteur à enfichage (10) et la contre-fiche de connecteur à enfichage (20) ainsi que l'au moins une broche de contact à enfichage, contact à broche (11) et la douille de contact à enfichage, trou de contact à enfichage (21) étant disposés en correspondance mutuelle de telle sorte que ceux-ci établissent une connexion électriquement conductrice par emboîtement amovible, l'au moins une broche de contact à enfichage, contact à broche (11) dans la fiche de connecteur à enfichage (10) étant accueillie et maintenue dans un bossage en forme de dôme (12) ayant un contour conique extérieur et le bossage en forme de dôme (12) à contour conique extérieur réalisant, avec au moins un joint d'étanchéité (22) de la contre-fiche de connecteur à enfichage (20), l'étanchéité de l'au moins une broche de contact à enfichage, contact à broche (11) et de la douille de contact à enfichage, trou de contact à enfichage (21) à l'état enfiché, la fiche de connecteur à enfichage (10) possédant un fond de connecteur à enfichage (15) et étant complétée par une paroi de fiche (13), laquelle s'étend axialement à partir du fond de connecteur à enfichage (15), **caractérisé en ce que** le fond de connecteur à enfichage (15) s'étend radialement par rapport à la direction d'enfichage du système de connecteur à enfichage (1) en descendant dans au moins une direction, de sorte que l'eau, l'humidité, un liquide sont évacués de l'espace intérieur de la fiche, et la paroi de fiche (13) possédant au moins un trou d'évacuation (14) adjacent au fond de connecteur à enfichage (15).

2. Système de connecteur à enfichage (1) destiné à la mise en contact amovible de conducteurs électriques pour la réalisation d'une connexion électriquement conductrice selon la revendication 1, **caractérisé en ce que** le joint d'étanchéité (22) réalise l'étanchéité de l'au moins une broche de contact à enfichage, contact à broche (11) et de la douille de contact à enfichage, trou de contact à enfichage (21) à l'état enfiché dans la direction radiale en coopération avec un contour conique sur le côté extérieur de l'au moins un bossage en forme de dôme (12).

3. Système de connecteur à enfichage (1) destiné à la mise en contact amovible de conducteurs électriques pour la réalisation d'une connexion électriquement conductrice selon la revendication 1, **caractérisé en ce que** le joint d'étanchéité (22) provoque le raclage de l'humidité, de l'eau, d'un liquide de la broche de contact à enfichage respective, du contact à broche (11) lors du processus d'enfichage, du processus de montage du système de connecteur à enfichage (1) par emboîtement.

4. Système de connecteur à enfichage (1) destiné à la mise en contact amovible de conducteurs électriques pour la réalisation d'une connexion électriquement conductrice selon la revendication 1, **caractérisé en ce que** le joint d'étanchéité (22) est un joint d'étanchéité en une matière plastique surmoulé sur la contre-fiche de connecteur à enfichage (20).

5. Système de connecteur à enfichage (1) destiné à la mise en contact amovible de conducteurs électriques pour la réalisation d'une connexion électriquement conductrice selon la revendication 1, **caractérisé en ce que** dans le cas d'une pluralité de bossages en forme de dôme (12), les bossages en forme de dôme (12) centraux dépassent les bossages en forme de dôme (12) voisins en raison du plan incliné qui résulte de l'extension descendante du fond de connecteur à enfichage (15).

6. Système de connecteur à enfichage (1) destiné à la mise en contact amovible de conducteurs électriques pour la réalisation d'une connexion électriquement conductrice selon la revendication 1, **caractérisé en ce que** la paroi de fiche (13) présente une géométrie prismatique ou cylindrique ouverte dans la direction axiale.

7. Système de connecteur à enfichage (1) destiné à la mise en contact amovible de conducteurs électriques pour la réalisation d'une connexion électriquement conductrice selon la revendication 1, **caractérisé en ce que** l'au moins un trou, trou d'évacuation (14) est disposé du côté de l'extrémité de l'extension descendante du fond de connecteur à enfichage (15).

8. Système de connecteur à enfichage (1) destiné à la mise en contact amovible de conducteurs électriques pour la réalisation d'une connexion électriquement conductrice selon la revendication 1, **caractérisé en ce que** les joints d'étanchéité de boîtier (16, 23) sont prévus pour réaliser l'étanchéité par rapport à des composants intégrés voisins, de manière à atteindre au moins un degré de protection IPX7.

9. Système de connecteur à enfichage (1) destiné à la mise en contact amovible de conducteurs électriques pour la réalisation d'une connexion électriquement conductrice selon la revendication 8, **caractérisé en ce que** les joints d'étanchéité de boîtier (16, 23) sont réalisés sous la forme de joints d'étanchéité en boudin et sont introduits dans des rainures d'étanchéité.
